# EUROPÄISCHE PATENTSCHRIFT

(11) **EP 2 635 413 B1**
(45) Veröffentlichungstag und Bekanntmachung des Hinweises auf die Patenterteilung: **12.08.2015**
(21) Anmeldenummer: 11781499.6
(22) Anmeldetag: 04.11.2011
(51) Int. Cl.: B26D 7/22

(54) **SCHEIBENSCHNEIDEMASCHINE MIT AUSSEN LIEGENDER SCHLITTENFÜHRUNG UND MESSERVERRIEGELUNG**
SLICING MACHINE WITH OUTER SLIDE GUIDANCE AND CUTTER LOCKING
TRANCHEUSE À GUIDAGE DE CHARIOT EXTÉRIEUR ET VERROUILLAGE DE LAME

(30) Priorität: 05.11.2010 DE 102010050636
(43) Veröffentlichungstag der Anmeldung: 11.09.2013
(73) Patentinhaber: Bizerba GmbH & Co. KG, 72336 Balingen (DE)
(72) Erfinder: KOCH, Nikolaus, 72351 Geislingen (DE)
(74) Vertreter: Kohler Schmid Möbus Patentanwälte
(86) Internationale Anmeldenummer: PCT/EP2011/069380
(87) Internationale Veröffentlichungsnummer: WO 2012/059566

(56) Entgegenhaltungen:
- DE-A1- 4 429 628
- DE-U1- 20 118 836
- FR-A1- 2 905 624

## Beschreibung

Die Erfindung betrifft eine elektrisch betriebene Scheibenschneidemaschine zum Abschneiden von Scheiben aus insbesondere strangförmigem Schneidegut, vorzugsweise Lebensmittel, mit einer Schneideeinrichtung, die ein in einem Maschinengehäuse gelagertes, in einer Schneidebene rotierendes Kreismesser umfasst, und mit einem eine im Wesentlichen ebene Auflageplatte mit Auflagefläche zum Auflegen des Schneideguts tragenden Schlitten, welcher über einen Schlittenfuß längs einer starr mit dem Maschinengehäuse verbundenen Gleitschiene parallel zur Schneidebene geführt und parallel zur Ebene der Auflageplatte verfahrbar ist, sowie mit einer Vorrichtung zur Schnittstärkeneinstellung des Schneideguts, die eine Anschlagplatte umfasst, wobei der Schlittenfuß über eine erste Schubstange, die mit einer Steuerscheibe zusammenwirkt, welche zum Verstellen der Anschlagplatte ausgebildet ist, für eine Verkippbewegung des Schlittenfußes gesperrt oder freigegeben werden kann.

Derartige Scheibenschneidemaschinen sind beispielsweise bekannt aus der EP 0 823 314 A1 oder der WO 96/05952 A1 oder der DE 4429628 A1.

Das Schneidegut, insbesondere in automatisch betriebenen Scheibenschneidemaschinen für strangförmige Lebensmittel, wie etwa Würste, Schinken, Lachs, Käse etc., wird mit Hilfe einer Zustelleinrichtung gegen die Schneideeinrichtung bewegt, meist in Richtung senkrecht zur Schneidebene, in welcher üblicherweise ein oder mehrere rotierende Kreismesser umlaufen, um Scheiben vom geförderten Schneidegut abzuschneiden. Der Antrieb der Schneideeinrichtung erfolgt durch einen Elektromotor, der zum Schutz gegen Spritzwasser und Verschmutzung sowie zur mechanischen Sicherung gegen äußere Eingriffe vom Maschinengehäuse vollständig umschlossenen ist.

Um nun die erwünschte Scheibe durch das rotierende Messer vom Schneidegut abtrennen zu können, wird das Schneidegut auf der Auflagefläche der Auflageplatte liegend mittels eines Schlittens parallel zur Schneidebene verfahren und auf die umlaufende Messerklinge zubewegt, bis das rotierende Messer das Schneidegut vollständig durchgeschnitten und die Scheibe vom Schneidegut abgeschnitten hat. Üblicherweise ist die Auflageplatte starr mit einem Schlittenfuß verbunden, welcher von der Auflageplatte nach unten führt und sich verfahrbar auf einer Gleitschiene abstützt, die ihrerseits starr mit dem Maschinengehäuse verbunden ist.

Eine solche Konstruktion ist beispielsweise in der DE 200 20 065 U1 beschrieben. Der Schlittenfuß stützt sich hier mit einer außen liegenden Schlittenführung von oben auf der Gleitschiene ab, wobei zur Aufnahme der auftretenden Drehmomente auch noch Gleitflächen auf dem Maschinengehäuse vorgesehen sind, auf welchen der Schlittenfuß von oben her gleitend aufsitzt.

Eine Zweipunkt-Lagerung ist bei der in DE 201 18 836 U1 beschriebenen Scheibenschneidemaschine mit innen liegender Schlittenführung vorgesehen, wobei sich der Schlittenfuß wiederum auf einer Gleitschiene sowie zusätzlich noch über eine Laufrolle - wiederum von oben her - auf einer mit dem Maschinengehäuse starr verbundenen Laufschiene abstützt.

Eine Dreipunkt-Lagerung des Schlittenfußes über eine Gleitschiene sowie über zwei rollenförmige Abstützelemente ist in der eingangs zitierten EP 0 823 314 A1 dargestellt. Allerdings ist die Schlittenführung hier außerhalb des Maschinengehäuses frei liegend angeordnet und damit äußerst schmutzanfällig und für einen hygienisch so heiklen Einsatz wie im Lebensmittelbereich nicht wirklich geeignet.

Demgegenüber bietet die in der ebenfalls eingangs zitierten WO 96/05952 A1 beschriebene Scheibenschneidemaschine verbesserte Reinigungsmöglichkeiten sowie vereinfachte Wartung.

Bei derartigen professionell eingesetzten Scheibenschneidemaschinen ist es aber auch notwendig, den Schlitten zu Reinigungszwecken auszukippen. Dies darf aus Sicherheitsgründen nur bei zugestellter Anschlagplatte geschehen, wenn die Schneidstärke unter Null eingestellt ist. In der WO 96/05952 A1 ist eine Messerschutzverriegelung gezeigt, die in der Tat nur dann ein Ausklappen des Schlittens zulässt, wenn die eingestellte Schneidstärke kleiner als Null ist. Diese Konstruktion ermöglicht jedoch keinen absoluten Spritzwasserschutz.

Aufgabe der vorliegenden Erfindung ist es demgegenüber, eine gattungsgemäße Scheibenschneidemaschine der eingangs beschriebenen Art kostengünstig und mit einfachen technischen Mitteln dahin gehend zu verbessern, dass die Maschine bei möglichst kompakter Gestaltung und optimalem Arbeitsschutz durch eine sichere Messerschutzverriegelung auch einen hohen Spritzwasserschutz des Gehäuses ermöglicht, die Hygiene im Betrieb der Maschine erhöht sowie die Handhabung beim Reinigen und insbesondere der Schutz zum Schneidebereich hin weiter verbessert wird.

Erfindungsgemäß wird diese Aufgabe auf ebenso überraschend einfache wie wirkungsvolle Art und Weise dadurch gelöst, dass die erste Schubstange auf eine Sperrscheibe einwirkt, die drehbar auf der Gleitschiene gelagert ist und eine Steuerkontur aufweist, welche über eine zweite Schubstange mit der Steuerscheibe zur Freigabe oder Sperrung einer Drehbewegung der Sperrscheibe und damit einer Verkippbewegung des Schlittenfußes zusammenwirkt, dass das Maschinengehäuse eine zumindest teilweise zwischen Auflageplatte und Schlittenfuß verlaufende Trennwand aufweist, die auf ihrer der Auflageplatte abgewandten Seite einen Führungsbauraum teilweise umschließt, in welchem die Gleitschiene angeordnet ist, und dass die zweite Schubstange durch die Trennwand hindurch greift.

Auf diese Weise wird mit kostengünstigen Mitteln ein weitgehender Spritzwasserschutz des Gehäuses ermöglicht und eine räumliche Trennung der Führungselemente des Schlittens vom Tropfbereich des zu verarbeitenden Schneideguts - etwa von herabtropfendem Fleischsaft - sowie andererseits eine Trennung des Lebensmittelbereichs von Bauteilen mit Lagerfett oder erhöhten Rückständen aus Abrieb allein schon durch die Geometrie der Anordnung sichergestellt. Außerdem wird eine vereinfachte Wartung und Reinigung dieses besonders schmutzanfälligen Bereichs unterhalb der Auflageplatte ermöglicht. Die außen liegende Schlittenführung ist gut zugänglich und daher leicht zu sauber zu halten, so dass Verschmutzungseinflüsse auf die Qualität des zu verarbeitenden Schneideguts minimiert oder - bei sorgfältiger Bedienung - sogar ausgeschlossen werden können.

Die erfindungsgemäße Scheibenschneidemaschine kann sowohl als Vertikal-Schneider als auch in Form eines Schräg-Schneiders ausgeführt sein.

Besonders bevorzugt ist eine Ausführungsform der erfindungsgemäßen Scheibenschneidemaschine, bei der die zweite Schubstange als federbelasteter Bolzen ausgebildet ist, welcher, vorzugsweise spritzwasserdicht, durch die Trennwand geführt ist und die Bewegung der Sperrscheibe auf die Steuerscheibe überträgt, wodurch eine automatische Nachführung ermöglicht wird.

Eine erhöhte Variabilität bei der geometrischen Gestaltung der erfindungsgemäßen Scheibenschneidemaschine sowie bei deren Betrieb bieten Ausführungsformen, bei denen die Steuerscheibe als Nutenscheibe ausgebildet ist. Eine solche Nutenscheibe ist einfach herstellbar und problemlos für den jeweiligen Einsatzzweck individuell modifizierbar.

Vorteilhaft in der Handhabung und im Betrieb sind auch Ausführungsformen, bei denen die Steuerscheibe derart ausgebildet ist, dass sie synchron mit der Vorrichtung zur Schnittstärkeneinstellung des Schneideguts betätigbar ist. Diese relativ einfache Modifikation ermöglicht nämlich eine automatische Verriegelung und Entriegelung des Mechanismus.

Eine erste Klasse von Ausführungsformen der erfindungsgemäßen Scheibenschneidemaschine zeichnet sich dadurch aus, dass die Sperrscheibe und die zweite Schubstange so ausgebildet und angeordnet sind, dass eine Bewegung der Sperrscheibe direkt auf die zweite Schubstange übertragen wird und ein Ausschwenken ist nur in einer einzigen definierten Position möglich ist.

Bei einer weiteren Klasse von Ausführungsformen der Erfindung ist die Sperrscheibe synchron mit dem Schlitten auf der Gleitschiene verfahrbar und es ist eine Sperrrippe am Maschinengehäuse vorgesehen, die in einer bestimmten Winkelposition der Sperrscheibe um die Gleitschiene mit einem Profil des Maschinengehäuses derart zusammenwirkt, dass ein Ausschwenken des Schlittens nur in einer bestimmten axialen Position des Schlittens relativ zur Gleitschiene, insbesondere in einer Endposition, möglicht ist.

Eine besonders leichtgängige Lagerung ergibt sich, wenn die Sperrscheibe über eine Gleitbuchse drehbar und axial verschiebbar auf der Gleitschiene gelagert ist. Ein Verkanten der Sperrscheibe kann so wirkungsvoll verhindert werden.

Das Profil kann - je nach speziellem Einsatzzweck der Maschine - bei Weiterbildungen dieser Klasse von Ausführungsformen einstückig am Maschinengehäuse angeformt, angegossen, eingeklebt oder verschraubt sein. Insbesondere eine Verschraubung ermöglicht eine problemlose Austauschbarkeit des Profils.

In der Praxis bewährt sich auch eine dritte Klasse von Ausführungsformen der erfindungsgemäßen Scheibenschneidemaschine, bei denen eine verschwenkbar gelagerte Sperrleiste vorgesehen ist, welche derart angeordnet ist, dass sie die Bewegung der Sperrscheibe auf die zweite Schubstange überträgt. Insbesondere ist vorgesehen, dass sich die Sperrleiste parallel zu der Gleitschiene über eine Strecke erstreckt, die dem Verfahrweg des Schlittens entspricht, was ein Ausschwenken auf der ganzen Linie ermöglicht.

Bei einer weiteren vorteilhaften Ausführungsform der erfindungsgemäßen Scheibenschneidemaschine ist die Gleitschiene an ihren beiden gegenüberliegenden Stirnseiten jeweils in einer Stirnwand des Maschinengehäuses gelagert bzw. befestigt, und die beiden Stirnwände der Trennwand decken der umschlossenen Führungsbauraum beidseitig stirnseitig ab. Diese Maßnahmenkombination stellt einerseits eine optimale Aufnahme der auf die beiden Trennwandabschnitte wirkenden Drehmomente und zum anderen eine weitere Verbesserung der Hygiene durch Minimierung von Verschmutzungseinflüssen sicher.

Eine ganz besonders bevorzugte Klasse von Ausführungsformen der Erfindung zeichnet sich dadurch aus, dass der Schlittenfuß über mindestens zwei Abstützelemente gegen das Maschinengehäuse bewegbar abgestützt ist, und dass die mindestens zwei Abstützelemente innerhalb des Führungsbauraums verschiebbar aufgenommen sind und sich gegen die Trennwand abstützen, wobei sich das erste Abstützelement in einem Betriebszustand der Scheibenschneidemaschine auf der dem Schlitten abgewandten Oberfläche eines ersten Trennwandabschnitts der Trennwand, der unterhalb der Auflageplatte parallel zur Ebene der Auflageplatte verläuft, von unten her abstützt, und dass die Trennwand einen zweiten Trennwandabschnitt aufweist, der gegenüber dem ersten Trennwandabschnitts abgewinkelt gerade oder schräg nach unten verläuft, wobei sich das zweite Abstützelement seitlich gegen den zweiten Trennwandabschnitt abstützt. Eine besonders kompakte Bauweise des Schlittenfußes ermöglichen insbesondere der zweigeteilte Aufbau und die geometrische Anordnung der Trennwand. Die Geometrie der Abstützung durch nach oben gegen den ersten Trennwandabschnitt sowie nach der Seite gegen den zweiten Trennwandabschnitt stellt in Verbindung mit dem dritten Abstütztort auf der Gleitschiene eine stabile Drei-Punkt-Lagerung mit optimaler Austarierung der Kräfte und Drehmomente insbesondere auch in der gegenüber dem Betriebszustand verkippten Wartungs-Stellung der Auflageplatte sicher.

Einen noch effektiveren Schutz des Schlittenfußbereichs der Scheibenschneidemaschine gegen Verschmutzungseinflüsse aus dem Lebensmittelbereich (sowie auch umgekehrt) und damit eine weiter verbesserte Hygiene stellt eine Ausführungsform der Erfindung sicher, bei welcher der erste Trennwandabschnitt randseitig derart nach unten abgekantet ist, dass das erste Abstützelement vom abgekanteten Bereich des ersten Trennwandabschnitts nach außen hin abgedeckt wird.

Vorteilhaft im Hinblick auf weitere Verbesserung der Hygiene sind auch Ausführungsformen der erfindungsgemäßen Scheibenschneidemaschine, bei denen der zweite Trennwandabschnitt zusammen mit weiteren Teilen des Maschinengehäuses und einer abnehmbaren Bodenplatte einen zumindest spritzwasserdicht abgedichteten Bauraum zur Aufnahme von Antriebsteilen und/oder Elektronikelementen der Scheibenschneidemaschine bildet. Dadurch wird auch ein Schutz empfindlicher Bauteile gegen schädliche äußere Einflüsse wie Spritzwasser oder Verstaubung gewährleistet.

Bei einer bevorzugten und leicht herzustellenden Weiterbildung dieser Ausführungsformen ist die Vorrichtung zur Schnittstärkeneinstellung des Schneideguts über eine im Bauraum angeordnete Verstellvorrichtung betätigbar, wobei der Durchtrittsbereich der Vorrichtung durch das Maschinengehäuse zumindest spritzwasserdicht abgedichtet ist.

Vorzugsweise weist die Auflageplatte in der Auflagefläche für das Schneidegut eine Saftrille zum Ablaufen von Flüssigkeit auf. Diese Saftrille verhindert während des Schneidens von Wurst- oder Fleischwaren das unkontrollierte Austreten von Fleischsaft aus der Auflagefläche, indem sie den Saft auffängt und definiert ableitet.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung mäher erläutert werden.

Es zeigen:
- Fig. 1a: einen schematischen Vertikalschnitt in einer Ebene senkrecht zur Schneidebene des Kreismessers durch eine Ausführungsform der erfindungsgemäßen Scheibenschneidemaschine mit Sperrrippe im Betriebszustand mit heruntergeklapptem Schlittenfuß und geöffneter Vorrichtung zur Schnittstärkeneinstellung des Schneideguts;
- Fig. 1b: die Ausführungsform nach Fig. 1a in einer Schnittansicht von oben auf die Maschine;
- Fig. 1c: wie Fig. 1a, aber mit hochgeklapptem Schlittenfuß und verriegelter Vorrichtung zur Schnittstärkeneinstellung;
- Fig. 1d: die Ausführungsform nach Fig. 1c in einer Schnittansicht von oben;
- Fig. 2a: einen schematischen Vertikalschnitt in einer Ebene senkrecht zur Schneidebene durch eine Ausführungsform mit Sperrleiste im Betriebszustand mit heruntergeklapptem Schlittenfuß und geöffneter Vorrichtung zur Schnittstärkeneinstellung des Schneideguts;
- Fig. 2b: die Ausführungsform nach Fig. 2a in einer Schnittansicht von oben auf die Maschine;
- Fig. 2c: wie Fig. 2a, aber mit hochgeklapptem Schlittenfuß und verriegelter Vorrichtung zur Schnittstärkeneinstellung; und
- Fig. 2d: die Ausführungsform nach Fig. 2c in einer Schnittansicht von oben.

In den Figuren der Zeichnung sind Details zweier Ausführungsformen (mit Sperrrippe in den Figuren 1a bis 1d bzw. mit Sperrleiste in den Figuren 2a bis 2d) der erfindungsgemäßen, elektrisch betriebenen, in der Regel automatischen **Scheibenschneidemaschine 10; 20** zum Abschneiden von Scheiben aus insbesondere strangförmigem Schneidegut, vorzugsweise Lebensmittel, dargestellt.

Die Scheibenschneidemaschine 10; 20 weist jeweils eine Schneideeinrichtung auf, die ein in einem **Maschinengehäuse 11; 21** drehbar gelagertes, in einer **Schneidebene** E; **E'** rotierendes **Kreismesser 12; 22** umfasst. Weiter gehört zur Scheibenschneidemaschine 10; 20 eine im Wesentlichen ebene **Auflageplatte 13; 23** mit Auflagefläche zum Auflegen des Schneideguts, die von einem **Schlitten 14; 24 getragen** wird, welcher über einen **Schlittenfuß 14a; 24a l**ängs einer starr mit dem Maschinengehäuse 11; 21 verbundenen **Gleitschiene 15c; 25c** parallel zur Schneidebene E; E' geführt und parallel zur **Ebene A; A'** der Auflageplatte 13; 23 verfahrbar ist.

Wie etwa aus den Figuren 1a und 2a ersichtlich, befindet sich die Auflageplatte 13; 23 bei der gezeigten Schräg-Schneidemaschine 10; 20 in einer schräg gegen die Horizontale verkippten Position, in welcher sie, beispielsweise über eine Verschraubung, starr am Schlitten 14; 24 befestigt ist. In den Figuren 1c bzw. 2c ist diese Befestigung jeweils gelöst und die Auflageplatte 13; 23 - etwa zu Reinigungs- oder Wartungszwecken - um eine horizontale **Schwenkachse S; S'** gegenüber dem Schlitten 14; 24 verkippt.

Alternativ kann die erfindungsgemäße Scheibenschneidemaschine aber auch - bei in der Zeichnung nicht eigens dargestellten Ausführungsformen - als Vertikal-Schneidemaschine mit einem anderen Verkippwinkel ausgeführt sein, wobei dort ebenfalls eine Verschwenkmöglichkeit der Auflageplatte vorgesehen sein wird.

Zur Fixierung der Auflageplatte 13; 23 in unverschwenkter Position im Betriebszustand der erfindungsgemäßen Scheibenschneidemaschine 10; 20 sind **Verschlusselemente V; V'** wie beispielsweise Gewindeschrauben oder Bolzen vorgesehen.

Der Schlittenfuß 14a; 24a ist bei den gezeigten Ausführungsformen über mindestens zwei **Abstützelemente 15a,15b; 25a,25b** gegen das Maschinengehäuse 11; 21 bewegbar abgestützt, welches eine zumindest teilweise zwischen Auflageplatte 13; 23 und Schlittenfuß 14a; 24a verlaufende **Trennwand 16; 26** aufweist, die auf ihrer der Auflageplatte 13; 23 abgewandten Seite einen **Führungsbauraum** F; **F'** teilweise umschließt, in dem auch die Gleitschiene 15c; 25c angeordnet ist. Die Abstützelemente 15a,15b; 25a,25b sind innerhalb des Führungsbauraums F; F' verschiebbar aufgenommen und stützen sich gegen die dem Schlitten 14; 24 abgewandte Oberfläche der Trennwand 16; 26 ab, wobei sich das erste Abstützelement 15a; 25a im Betriebszustand der Scheibenschneidemaschine 10; 20 auf der dem Schlitten 14; 24 abgewandten Oberfläche eines **ersten Trennwandabschnitts 16a; 26a** der Trennwand 16; 26, der unterhalb der Auflageplatte 13; 23 parallel zur Ebene A; A' der Auflageplatte 13; 23 verläuft, von unten her abstützt, und wobei die Trennwand 16; 26 einen **zweiten Trennwandabschnitt 16b; 26b** aufweist, der gegenüber dem ersten Trennwandabschnitts 16a; 26a abgewinkelt gerade oder schräg nach unten verläuft, wobei sich das zweite Abstützelement 15b; 25b seitlich gegen den zweiten Trennwandabschnitt 16b; 26b abstützt.

Der Schlittenfuß 14a; 24a kann über eine **erste Schubstange 17a; 27a,** die mit einer **Steuerscheibe 17b; 27b** zusammenwirkt, welche zum Verstellen der **Anschlagplatte 18a; 28a** einer **Vorrichtung 18; 28 zur Schnittstärkeneinstellung** des Schneideguts ausgebildet ist, für eine Verkippbewegung des Schlittenfußes gesperrt oder freigegeben werden. Die Anschlagplatte 18a; 18b ist über eine im Bauraum B; B' angeordnete Verstellvorrichtung betätigbar, wobei der Durchtrittsbereich der Vorrichtung 18; 28 durch das Maschinengehäuse 11; 21 zumindest spritzwasserdicht abgedichtet ist. Hierfür können - in der Zeichnung lediglich schematisch dargestellte - **Dichtelemente D; D'** vorgesehen sein.

Erfindungsgemäß wirkt die erste Schubstange 17a; 27a auf eine **Sperrscheibe 17c; 27c** ein, die drehbar auf der Gleitschiene 15c; 25c gelagert ist und eine Steuerkontur aufweist, welche über eine **zweite Schubstange 17d; 27d** mit der Steuerscheibe 17b; 27b zur Freigabe oder Sperrung einer Drehbewegung der Sperrscheibe 17c; 27c und damit einer Verkippbewegung des Schlittenfußes 14a; 24a zusammenwirkt, wobei die zweite Schubstange 17d; 27d durch die Trennwand 16; 26 hindurch greift.

Bei der Ausführungsform der erfindungsgemäßen Scheibenschneidemaschine 10, wie sie in den Figuren 1a bis 1d dargestellt ist, sind die Sperrscheibe 17c und die zweite Schubstange 17d so ausgebildet und angeordnet sind, dass eine Bewegung der Sperrscheibe 17c direkt auf die zweite Schubstange 17d übertragen wird. Insbesondere ist die Sperrscheibe 17c synchron mit dem Schlitten 14 auf der Gleitschiene 15c verfahrbar und es ist eine **Sperrrippe 19** am Maschinengehäuse 11 vorgesehen, die in einer bestimmten Winkelposition der Sperrscheibe 17c um die Gleitschiene 15c mit einem Profil des Maschinengehäuses 11 derart zusammenwirkt, dass ein Ausschwenken des Schlittens 14 nur in einer bestimmten axialen Position des Schlittens 14 relativ zur Gleitschiene 15c, vorzugsweise in einer Endposition, möglicht ist. Das Profil kann einstückig am Maschinengehäuse 11 angeformt, angegossen, eingeklebt oder verschraubt sein.

Im Unterschied dazu ist in den Figuren 2a bis 2d eine Ausführungsform der Erfindung dargestellt, bei welcher eine verschwenkbar gelagerte **Sperrleiste 29** vorgesehen ist, welche derart angeordnet ist, dass sie die Bewegung der Sperrscheibe 27c auf die zweite Schubstange 27d überträgt.

In dem in den Figuren 1a und 2a dargestellten Betriebszustand der Scheibenschneidemaschine 10; 20 ist der Masseschwerpunkt der Auflageplatte 13; 23 zwischen der Schneidebene E; E' und dem ersten Abstützelement 15a; 25a angeordnet.

Der erste Trennwandabschnitt 16a; 26a ist jeweils randseitig derart (gerade bzw. schräg) nach unten abgekantet, dass das erste Abstützelement 15a; 25a vom abgekanteten Bereich des ersten Trennwandabschnitts 16a; 26a nach außen hin abgedeckt wird.

Der zweite Trennwandabschnitt 16b; 26b bildet zusammen mit weiteren Teilen des Maschinengehäuses 11; 21 und einer - in den Figuren der Zeichnung nicht eigens dargestellten - abnehmbaren Bodenplatte einen zumindest spritzwasserdicht abgedichteten **Bauraum B; B'** zur Aufnahme von Antriebsteilen und/oder Elektronikelementen der Scheibenschneidemaschine 10; 20.

Die Abstützelemente 15a,15b; 25a,25b werden vorzugsweise derart am Schlittenfuß 14a; 24a befestigt sein, dass ihr Abstand zur Trennwand 16; 26 einstellbar ist. Sie können bei Ausführungsformen der Erfindung als Rollen oder Gleitstifte ausgeführt sein, die insbesondere über Gewinde oder Excenter justierbar sind. Außerdem kann die Trennwand 16; 26 im Bereich der Abstützstellen der Abstützelemente 15a,15b; 25a,25b eine vorzugsweise austauschbare Gleitauflage oder Schiene aufweisen oder es können in der Trennwand 16; 26 Laufbahnen aufgebracht oder angeformt sein. Diese Elemente sind in der Zeichnung nicht eigens dargestellt.

In den Figuren der Zeichnung ist lediglich angedeutet, dass die Gleitschiene 15c; 25c an ihren beiden gegenüberliegenden Stirnseiten jeweils in einer **Stirnwand W; W'** des Maschinengehäuses 11; 21 gelagert bzw. befestigt sein kann, wobei jeweils die beiden Stirnwände den von der Trennwand 16; 26 umschlossenen Führungsbauraum F; F' beidseitig stirnseitig abdecken. Nicht in eigens in der Zeichnung dargestellt sind von der Trennwand 16; 26 ausgehende, in den Führungsbauraum F; F' ragende Verstärkungsrippen.

Ebenso sind auch Ausführungsformen nicht gezeichnet, bei denen die Auflageplatte 13; 23 in der Auflagefläche für das Schneidegut eine Saftrille zum Ablaufen von Flüssigkeit aufweist.

## Patentansprüche

1. Elektrisch betriebene Scheibenschneidemaschine (10; 20) zum Abschneiden von Scheiben aus insbesondere strangförmigem Schneidegut, vorzugsweise Lebensmittel, mit einer Schneideeinrichtung, die ein in einem Maschinengehäuse (11; 21) gelagertes, in einer Schneidebene (E; E') rotierendes Kreismesser (12; 22) umfasst, mit einem eine im Wesentlichen ebene Auflageplatte (13; 23) mit Auflagefläche zum Auflegen des Schneideguts tragenden Schlitten (14; 24), welcher über einen Schlittenfuß (14a; 24a) längs einer starr mit dem Maschinengehäuse (11; 21) verbundenen Gleitschiene (15c; 25c) parallel zur Schneidebene (E; E') geführt und parallel zur Ebene (A; A') der Auflageplatte (13; 23) verfahrbar ist, sowie mit einer Vorrichtung (18; 28) zur Schnittstärkeneinstellung des Schneideguts, die eine Anschlagplatte (18a; 28a) umfasst, wobei der Schlittenfuß (14a; 24a) über eine erste Schubstange (17a; 27a), die mit einer Steuerscheibe (17b; 27b) zusammenwirkt, welche zum Verstellen der Anschlagplatte (18a; 28a) ausgebildet ist, für eine Verkippbewegung des Schlittenfußes gesperrt oder freigegeben werden kann,
**dadurch gekennzeichnet,**
**dass** die erste Schubstange (17a; 27a) auf eine Sperrscheibe (17c; 27c) einwirkt, die drehbar auf der Gleitschiene (15c; 25c) gelagert ist und eine Steuerkontur aufweist, welche über eine zweite Schubstange (17d; 27d) mit der Steuerscheibe (17b; 27b) zur Freigabe oder Sperrung einer Drehbewegung der Sperrscheibe (17c; 27c) und damit einer Verkippbewegung des Schlittenfußes (14a; 24a) zusammenwirkt,
**dass** das Maschinengehäuse (11; 21) eine zumindest teilweise zwischen Auflageplatte (13; 23) und Schlittenfuß (14a; 24a) verlaufende Trennwand (16; 26) aufweist, die auf ihrer der Auflageplatte (13; 23) abgewandten Seite einen Führungsbauraum (F; F') teilsweise umschließt, in welchem die Gleitschiene (15c; 25c) angeordnet ist,
und **dass** die zweite Schubstange (17d; 27d) durch die Trennwand (16; 26) hindurch greift.

2. Scheibenschneidemaschine nach Anspruch 1, **dadurch gekennzeichnet, dass** die zweite Schubstange (17d; 27d) als federbelasteter Bolzen ausgebildet ist, welcher, vorzugsweise spritzwasserdicht, durch die Trennwand (16; 26) geführt ist und die Bewegung der Sperrscheibe (17c; 27c) auf die Steuerscheibe (17b; 27b) überträgt.

3. Scheibenschneidemaschine nach einem der vorhergehenden Ansprüche, **dadurch gekennzeichnet, dass** die Steuerscheibe (17b; 27b) als Nutenscheibe ausgebildet ist.

4. Scheibenschneidemaschine nach einem der vorhergehenden Ansprüche, **dadurch gekennzeichnet, dass** die Steuerscheibe (17b; 27b) derart ausgebildet ist, dass sie synchron mit der Vorrichtung (18; 28) zur Schnittstärkeneinstellung des Schneideguts betätigbar ist.

5. Scheibenschneidemaschine nach einem der Ansprüche 1 bis 4, **dadurch gekennzeichnet, dass** die Sperrscheibe (17c) und die zweite Schubstange (17d) so ausgebildet und angeordnet sind, dass eine Bewegung der Sperrscheibe (17c) direkt auf die zweite Schubstange (17d) übertragen wird.

6. Scheibenschneidemaschine nach einem der Ansprüche 1 bis 4, **dadurch gekennzeichnet, dass** die Sperrscheibe (17c) synchron mit dem Schlitten (14) auf der Gleitschiene (15c) verfahrbar ist, und dass eine Sperrrippe (19) am Maschinengehäuse (11) vorgesehen ist, die in einer bestimmten Winkelposition der Sperrscheibe (17c) um die Gleitschiene (15c) mit einem Profil des Maschinengehäuses (11) derart zusammenwirkt, dass ein Ausschwenken des Schlittens (14) nur in einer bestimmten axialen Position des Schlittens (14) relativ zur Gleitschiene (15c), insbesondere in einer Endposition, möglicht ist.

7. Scheibenschneidemaschine nach Anspruch 6, **dadurch gekennzeichnet, dass** das Profil einstückig am Maschinengehäuse (11) angeformt, angegossen, eingeklebt oder verschraubt ist.

8. Scheibenschneidemaschine nach einem der Ansprüche 1 bis 4, **dadurch gekennzeichnet, dass** eine verschwenkbar gelagerte Sperrleiste (29) vorgesehen ist, welche derart angeordnet ist, dass sie die Bewegung der Sperrscheibe (27c) auf die zweite Schubstange (27d) überträgt.

9. Scheibenschneidemaschine nach einem der vorhergehenden Ansprüche, **dadurch gekennzeichnet, dass** die Gleitschiene (15c; 25c) an ihren beiden gegenüberliegenden Stirnseiten jeweils in einer Stirnwand des Maschinengehäuses (11; 21) gelagert bzw. befestigt ist, und dass die beiden Stirnwände den von der Trennwand (16; 26) umschlossenen Führungsbauraum (F; F') beidseitig stirnseitig abdecken.

10. Scheibenschneidemaschine nach einem der vorhergehenden Ansprüche, **dadurch gekennzeichnet, dass** der Schlittenfuß (14a; 24a) über mindestens zwei Abstützelemente (15a,15b; 25a,25b) gegen das Maschinengehäuse (11; 21) bewegbar abgestützt ist, und dass die mindestens zwei Abstützelemente (15a,15b; 25a,25b) innerhalb des Führungsbauraums (F; F') verschiebbar aufgenommen sind und sich gegen die Trennwand (16; 26) abstützen, wobei sich das erste Abstützelement (15a; 25a) in einem Betriebszustand der Scheibenschneidemaschine (10; 20) auf der dem Schlitten (14; 24) abgewandten Oberfläche eines ersten Trennwandabschnitts (16a; 26a) der Trennwand (16; 26), der unterhalb der Auflageplatte (13; 23) parallel zur Ebene (A; A') der Auflageplatte (13; 23) verläuft, von unten her abstützt, und dass die Trennwand (16; 26) einen zweiten Trennwandabschnitt (16b; 26b) aufweist, der gegenüber dem ersten Trennwandabschnitts (16a; 26a) abgewinkelt gerade oder schräg nach unten verläuft, wobei sich das zweite Abstützelement (15b; 25b) seitlich gegen den zweiten Trennwandabschnitt (16b; 26b) abstützt.

11. Scheibenschneidemaschine nach Anspruch 10, **dadurch gekennzeichnet, dass** der erste Trennwandabschnitt (16a; 26a) randseitig derart nach unten abgekantet ist, dass das erste Abstützelement (15a; 25a) vom abgekanteten Bereich des ersten Trennwandabschnitts (16a; 26a) nach außen hin abgedeckt wird.

12. Scheibenschneidemaschine nach Anspruch 10 oder 11, **dadurch gekennzeichnet, dass** der zweite Trennwandabschnitt (16b; 26b) zusammen mit weiteren Teilen des Maschinengehäuses (11; 21) und einer abnehmbaren Bodenplatte einen zumindest spritzwasserdicht abgedichteten Bauraum (B; B') zur Aufnahme von Antriebsteilen und/oder Elektronikelementen der Scheibenschneidemaschine (10; 20) bildet.

13. Scheibenschneidemaschine nach Anspruch 12, **dadurch gekennzeichnet, dass** die Vorrichtung (18; 28) zur Schnittstärkeneinstellung des Schneideguts über eine im Bauraum (B; B') angeordnete Verstellvorrichtung betätigbar ist, wobei der Durchtrittsbereich der Vorrichtung (18; 28) durch das Maschinengehäuse (11; 21) zumindest spritzwasserdicht abgedichtet ist.

## Claims

1. Electrically operated slicing machine (10; 20) for cutting slices, particularly from strand-like material to be cut, preferably foodstuffs, with a cutting device, which comprises a circular knife (12; 22) rotating in a cutting plane (E; E'), mounted in a machine housing (11; 21), with a slide (14; 24) carrying an essentially flat base plate (13; 23) with a supporting surface to put the material to be cut on, which is guided through a slide foot (14a; 24a) along a slide rail (15c; 25c), which is connected rigidly to the machine housing (11; 21), parallel to the cutting plane (E; E') and may be moved parallel to the plane (A; A') of the base plate (13; 23), as well as a device (18; 28) for setting the cutting thickness of the material to be cut, which comprises a stop plate (18a; 28a), in which the slide foot (14a; 24a) may be locked or released through a first push rod (17a; 27a), which works together with a control disc (17b; 27b), which is made to adjust the stop plate (18a; 28a), for a tilting movement of the slide foot,
**characterised in that**,
the first push rod (17a; 27a) acts on a lock washer (17c; 27c), which is mounted on the slide rail (15c; 25c) so that it may turn and has a control contour, which works together with the control disc (17b; 27b) through a second push rod (17d; 27d) to release or lock a turning movement of the lock washer (17c; 27c) and therefore a tilting movement of the slide foot (14a; 24a), the machine housing (11; 21) has a partition wall (16; 26) running at least partly between the base plate (13; 23) and the slide foot (14a; 24a), which partly surrounds a guide installation space (F; F') on its side facing away from the base plate (13; 23), in which the slide rail (15c; 25c) is arranged,
and the second push rod (17d; 27d) goes through the partition wall (16; 26).

2. Slicing machine according to claim 1, **characterised in that** the second push rod (17d; 27d) is made as a spring loaded bolt, which is guided through the partition wall (16; 26), preferably in a splashproof way, and transfers the movement of the lock washer (17c; 27c) to the control disc (17b; 27b).

3. Slicing machine according to one of the previous claims, **characterised in that** the control disc (17b; 27b) is made as a grooved cam.

4. Slicing machine according to one of the previous claims, **characterised in that** the control disc (17b; 27b) is made in such a way that it may be operated synchronously with the device (18; 28) for setting the cutting thickness of the material to be cut.

5. Slicing machine according to one of claims 1 to 4, **characterised in that** the lock washer (17c) and the second push rod (17d) are made and arranged so that a movement of the lock washer (17c) is transferred directly to the second push rod (17d).

6. Slicing machine according to one of claims 1 to 4, **characterised in that** the lock washer (17c) may be moved synchronously with the slide (14) on the slide rail (15c) and a locking rib (19) is provided on the machine housing (11), which works together with a profile of the machine housing (11) in a certain angular position of the lock washer (17c) around the slide rail (15c) in such a way that it is possible for the slide (14) to swing out only in a certain axial position of the slide (14) in relation to the slide rail (15c), particularly in an end position.

7. Slicing machine according to claim 6, **characterised in that** the profile is moulded, cast, stuck or screwed to the machine housing (11) in one piece.

8. Slicing machine according to one of claims 1 to 4, **characterised in that** a locking strip (29) is provided, which is mounted so that it may pivot, which is arranged in such a way that it transfers the movement of the lock washer (27c) to the second push rod (27d).

9. Slicing machine according to one of the previous claims, **characterised in that** the slide rail (15c; 25c) is mounted or fastened in an end wall of the machine housing (11; 21) at both its opposite ends and that both end walls cover the guide installation space (F; F') surrounded by the partition wall (16; 26) on both sides at the ends.

10. Slicing machine according to one of the previous claims, **characterised in that** the slide foot (14a; 24a) is supported against the machine housing (11; 21) through at least two supporting elements (15a, 15b; 25a, 25b) so that it may move and that the at least two supporting elements (15a, 15b; 25a, 25b) are housed within the guide installation space (F; F') so that they may move and are supported against the partition wall (16; 26), in which the first supporting element (15a; 25a) is supported from below in an operating condition of the slicing machine (10; 20) on the surface of a first partition wall section (16a; 26a) of the partition wall (16; 26) facing away from the slide (14; 24), which runs below the base plate (13; 23) parallel to the plane (A; A') of the base plate (13; 23), and that the partition wall (16; 26) has a second partition wall section (16b; 26b), which runs downwards at an angle, straight or slanting compared with the first partition wall section (16a; 26a), in which the second supporting element (15b; 25b) is supported against the second partition wall section (16b; 26b) at the side.

11. Slicing machine according to claim 10, **characterised in that** the first partition wall section (16a; 26a) is bent downwards at the edges in such a way that the first supporting element (15a; 25a) is covered on the outside by the bent area of the first partition wall section (16a; 26a).

12. Slicing machine according to claim 10 or 11, **characterised in that**, together with other parts of the machine housing (11; 21) and a base plate that may be removed, the second partition wall section (16b; 26b) forms an installation space (B; B'), which is sealed at least in a splashproof way, for housing the drive parts and/or electronic elements of the slicing machine (10; 20):

13. Slicing machine according to claim 12, **characterised in that** the device (18; 28) for setting the cutting thickness of the material to be cut may be operated through an adjustment device arranged in the installation space (B; B'), in which the passage area for the device (18; 28) through the machine housing (11; 21) is sealed at least in a splashproof way.

## Revendications

1. Trancheuse à commande électrique (10 ; 20) pour la découpe de tranches provenant en particulier de produit à découper en forme de filament, de préférence des denrées alimentaires, dotée d'un dispositif de découpe, qui comprend une lame circulaire (12 ; 22), en rotation dans un plan de découpe (E ; E') et logée dans un carter de machine (11 ; 21), avec un chariot (14; 24), portant une plaque d'appui (13; 23), essentiellement plane, et pourvu d'une surface d'appui en vue d'y placer le produit à découper, qui est guidé parallèlement au plan de découpe (E ; E') par un patin (14a ; 24a), le long d'une glissière (15c; 25c) reliée de manière rigide au carter de machine (11 ; 21), et peut être déplacé parallèlement au plan (A ; A') de la plaque d'appui (13 ; 23), ainsi qu'avec un dispositif (18 ; 28) destiné au réglage de l'épaisseur de découpe du produit à découper, qui comprend une plaque de butée (18a ; 28a), le patin (14a ; 24a) pouvant être bloqué ou libéré, pour un déplacement basculant du patin, par l'intermédiaire d'une première bielle (17a ; 27a) qui interagit avec un disque de commande (17b; 27b), lequel est conçu pour permettre le réglage de la plaque de butée (18a ; 28a),
**caractérisée en ce que**
la première bielle (17a ; 27a) agit sur un disque de blocage (17c ; 27c) qui est logé de manière rotative sur la glissière (15c; 25c) et présente un contour de commande, lequel interagit avec le disque de commande (17b ; 27b) par l'intermédiaire d'une seconde bielle (17d ; 27d) en vue de libérer ou de bloquer un mouvement de rotation du disque de blocage (17c ; 27c), et par conséquent un déplacement basculant du patin (14a ; 24a),
**en ce que** le carter de machine (11 ; 21) présente une paroi de séparation (16 ; 26) s'étendant tout au moins partiellement entre la plaque d'appui (13 ; 23) et le patin (14a ; 24a), cette paroi de séparation cernant partiellement un espace de guidage (F ; F'), dans lequel est disposée la glissière (15c ; 25c), et qui se situe sur son côté opposé à la plaque d'appui (13 ; 23),
et **en ce que** la seconde bielle (17d ; 27d) passe à travers la paroi de séparation (16 ; 26).

2. Trancheuse selon la revendication 1, **caractérisée en ce que** la seconde bielle (17d ; 27d) est conçue comme un boulon monté sur ressort, lequel est de préférence étanche aux éclaboussures de liquides, guidé à travers la paroi de séparation (16 ; 26) et transmet le mouvement du disque de blocage (17c ; 27c) au disque de commande (17b ; 27b).

3. Trancheuse selon l'une des revendications précédentes, **caractérisée en ce que** le disque de commande (17b ; 27b) est conçu comme une poulie à gorge.

4. Trancheuse selon l'une des revendications précédentes, **caractérisée en ce que** le disque de commande (17b ; 27b) est conçu de telle sorte qu'il peut être actionné de manière synchrone avec le dispositif (18; 28) destiné au réglage de l'épaisseur de découpe du produit à découper.

5. Trancheuse selon l'une des revendications 1 à 4, **caractérisée en ce que** le disque de blocage (17c) et la seconde bielle (17d) sont conçus et disposés de telle sorte qu'un mouvement du disque de blocage (17c) est transmis directement à la seconde bielle (17d).

6. Trancheuse selon l'une des revendications 1 à 4, **caractérisée en ce que** le disque de blocage (17c) peut être déplacé de manière synchrone sur la glissière (15c) avec le chariot (14), et **en ce qu'**une nervure de blocage (19) est prévue sur le carter de machine (11) et interagit avec un profilé du carter de machine (11) autour de la glissière (15c) dans une certaine position angulaire du disque de blocage (17c), de telle sorte qu'un basculement du chariot (14) n'est possible que dans une certaine position axiale du chariot (14) par rapport à la glissière (15c), en particulier dans une position de fin de course.

7. Trancheuse selon la revendication 6, **caractérisée en ce que** le profilé est formé, coulé, encollé ou vissé en une seule pièce au carter de machine (11).

8. Trancheuse selon l'une des revendications 1 à 4, **caractérisée en ce qu'**est prévue une barre de blocage (29) montée de manière à pouvoir être basculée, laquelle est disposée de telle sorte qu'elle transmet le mouvement du disque de blocage (27c) à la seconde bielle (27d).

9. Trancheuse selon l'une des revendications précédentes, **caractérisée en ce que** la glissière (15c ; 25c) est montée ou fixée au niveau de ses deux faces frontales opposées, respectivement dans une paroi frontale du carter de machine (11 ; 21), et **en ce que** les deux parois frontales recouvrent frontalement et sur les deux côtés l'espace de guidage (F ; F') cerné par la paroi de séparation (16 ; 26).

10. Trancheuse selon l'une des revendications précédentes, **caractérisée en ce que** le patin (14a ; 24a) est en appui mobile contre le carter de machine (11 ; 21) par l'intermédiaire d'au moins deux éléments de soutien (15a, 15b ; 25a, 25b), et **en ce que** les au moins deux éléments de soutien (15a,15b ; 25a, 25b) sont logés à l'intérieur de l'espace de guidage (F ; F') de manière à pouvoir être déplacés et s'appuient contre la paroi de séparation (16 ; 26), le premier élément de soutien (15a ; 25a) se soutenant par le bas, dans un état de fonctionnement de la trancheuse (10 ; 20), sur la surface, opposée au chariot (14 ; 24), d'une première section de paroi de séparation (16a ; 26a) de la paroi de séparation (16 ; 26), qui s'étend au-dessous de la plaque d'appui (13 ; 23), parallèlement au plan (A ; A') de la plaque d'appui (13 ; 23), et **en ce que** la paroi de séparation (16 ; 26) présente une seconde section de paroi de séparation (16b ; 26b) qui, par rapport à la première section de paroi de séparation (16a ; 26a), s'étend de manière coudée, rectiligne ou inclinée vers le bas, le second élément de soutien (15b ; 25b) s'appuyant latéralement contre la seconde section de paroi de séparation (16b ; 26b).

11. Trancheuse selon la revendication 10, **caractérisée en ce que** la première section de la paroi de séparation (16a ; 26a) est chanfreinée vers le bas sur les bords, de telle sorte que le premier élément de soutien (15a; 25a) est recouvert vers l'extérieur par la zone chanfreinée de la première section de paroi de séparation (16a ; 26a).

12. Trancheuse selon la revendication 10 ou 11, **caractérisée en ce que** la seconde section de paroi de séparation (16b ; 26b) forme, conjointement avec d'autres parties du carter de machine (11 ; 21) et une plaque de base amovible, un espace (B ; B') étanchéifié, tout au moins étanche aux éclaboussures de liquides, destiné au logement des pièces d'entraînement et/ou des éléments électroniques de la trancheuse (10 ; 20).

13. Trancheuse selon la revendication 12, **caractérisée en ce que** le dispositif (18 ; 28) destiné au réglage de l'épaisseur de découpe du produit à découper peut être actionné au moyen d'un dispositif de réglage disposé dans l'espace (B ; B'), la zone de passage du dispositif (18 ; 28) étant étanchéifiée de manière tout au moins étanche aux éclaboussures de liquides par le carter de machine (11 ; 21).
